# EUROPÄISCHE PATENTSCHRIFT

(11) **EP 2 974 877 B1**
(45) Veröffentlichungstag und Bekanntmachung des Hinweises auf die Patenterteilung: **07.07.2021**
(21) Anmeldenummer: 15002086.5
(22) Anmeldetag: 14.07.2015
(51) Int. Cl.: B42D 15/00

(54) **VERFAHREN ZUR HERSTELLUNG EINES WERTDOKUMENTS MIT AUF-/DURCHSICHTSEFFEKT**
METHOD OF MANUFACTURING A VALUABLE DOCUMENT WITH DIRECT VIEW/TRANSMISSION EFFECT
PROCEDE DE FABRICATION D'UN DOCUMENT DE VALEUR AYANT UN EFFET DE TRANSMISSION/RÉFLEXION VISUELLE

(30) Priorität: 16.07.2014 DE 102014010574
(43) Veröffentlichungstag der Anmeldung: 20.01.2016
(73) Patentinhaber: Giesecke+Devrient Currency Technology GmbH, 81677 München (DE)
(72) Erfinder: Schiffmann, Peter, 81673 München (DE); Traub-Mayer, Christine, 81669 München (DE); Kisselova, Jana, 85521 Ottobrunn (DE)

(56) Entgegenhaltungen:
- EP-A1- 2 199 099
- WO-A1-2013/138486
- DE-A1-102004 038 542
- DE-A1-102007 030 219
- None

## Beschreibung

Die Erfindung betrifft Verfahren zur Herstellung eines Wertdokuments, das ein transluzentes Substrat mit einer Vorderseite und einer Rückseite aufweist, wobei auf der Vorderseite eine erste Information und auf der Rückseite eine zweite Information angeordnet wird, wobei die zweite Information im Passer zu der ersten Information angeordnet wird.

Es ist bekannt, dass man die Oberflächenspannung von Farben, Lacken und Beschichtungen über Additive beeinflussen kann. Insbesondere die Hydrophobierung bestehender Farben und Lacke wird in der Praxis eingesetzt, um die Benetzung auf Substraten oder Vordrucken zu verbessern. Zur Hydrophobierung eignen sich beispielsweise Silikonöle oder Wachse. Weiterhin ist in der Praxis bekannt, durch eine Hydrophobierung von Lacken die Schmutzabweisung zu verbessern. Bei UV-trocknenden Lacken setzt man hierzu zum Teil UV-vernetzende Silikonharze ein.

Weiterhin ist bekannt, dass bestimmte Effektfarben ihre Farbigkeit nur auf dunklen Untergründen oder/und bei bestimmten Kippwinkeln zeigen. Hierzu zählen beispielsweise Farben mit Flüssigkristall-Pigmenten (LCP) oder mit Iriodin-Pigmenten. Iriodin-Pigmente sind Interferenzpigmente der Fa. Merck, die überwiegend aus glimmerbasierten Perlglanzpigmenten bestehen.

Des Weiteren ist beispielsweise aus den Druckschriften WO 2006/015733 A1 und WO 2013/124059 A1 bekannt, dass mittels Laserstrahlen Farben oder Beschichtungen ablatiert bzw. abgetragen werden oder in ihrer Struktur oder Sichtbarkeit modifiziert werden, wenn diese im Wellenlängenbereich der Laserstrahlung eine Absorption zeigen.
Im Banknotendruck ist die Supersimultandruckmaschine Stand der Technik, mit der es möglich ist, einen mehrfarbigen Vorderseitendruck gepassert zum Rückseitendruck zu realisieren, da bei dieser Maschine der Druck aller Farben auf Vorder- und Rückseite des Substrats gleichzeitig erfolgt. Das Substrat wird dabei zwischen zwei Gummituchzylindern geführt, wobei jeder dieser Gummituchzylinder gleichzeitig die Aufgabe eines Gegendruckzylinders für den gegenüberliegenden Farbtransferzylinder wahrnimmt. Selbstverständlich erfüllen auch andere Druckmaschinen die Voraussetzung, wenn nach dem Prinzip "blanket to blanket" verfahren wird. Bei diesen Maschinen wird mittels Farbauftragswalzen eine Hochdruck-, Toray- (auch wasserbasierter Effektdruck genannt) oder Offsetdruckplatte eingefärbt und das Motiv von der Druckplatte auf den Gummituchzylinder (bei Rollendruckmaschinen kann der Gummituchzylinder auch eine Gummiwalze sein) übertragen.

Druckfarben, die Effektpigmente enthalten, werden auch als Effektfarben bezeichnet. Der Druck dieser Effektpigmente auf das Substrat erfolgt in der Regel mit einer separaten Druckmaschine, üblicherweise im Tief-, Flexo- oder Siebdruck, um einen optimalen optischen Effekt zu erreichen. Dies hat seine Ursache beispielsweise in der besonderen Größe der Effektpigmente, der Form (z.B. plättchenförmig) und der Notwendigkeit einer planparallelen Orientierung der Pigmente in Bezug auf die Oberfläche des Substrats. Der Druck mit einer separaten Druckmaschine hat jedoch den Nachteil, dass es bedingt durch eine neue Anlage des Substrats und möglichen weiteren mechanischen Übergaben zwangsläufig zu Passerschwankungen zwischen den mit verschiedenen Druckverfahren erzeugten Aufdrucken kommt. Die Passerschwankungen können je nach Qualität der Druckmaschine und des Substrats (Planlage, Dimensionsstabilität), der Substratgröße, der aktiven Trocknung der Farbe (UV-Trockner, Heißluft-/IR-Trockner) usw. wenige Millimeter betragen und sind damit auch für Laien erkennbar.

Werden sowohl auf der Vorder- wie auch auf der Rückseite eines Substrats Effektfarben gedruckt, so werden die Effektfarben üblicherweise in unterschiedlichen Druckschritten aufgebracht, was zu einer weiteren Erhöhung der Passerschwankungen führt. Diese Passerproblematik ergibt sich auch dann, wenn Folienelemente und Druckbilder mit unterschiedlichen Verfahren und unterschiedlichen Maschinen auf das Substrat aufgebracht werden.

Aus WO 2013/138486 A1 ist eine optisches Sicherheitsmerkmal beispielsweise für Banknoten bekannt, bei dem optische Bildelemente auf einem transparenten oder transluzenten Substrat im Passer übereinander angeordnet werden, so dass ein Raster aus übereinandergestapelten Bildelementen entsteht. Zwischen den jeweiligen übereinandergestapelten Bildelementen kann ein Betrachter durch das Sicherheitsmerkmal hindurchsehen.

Aus EP 2 199 099 A1 ist ein Identifikationsdokument mit einem Durchsichtsbereich bekannt. In dem Durchsichtsbereich sind verschiedene personalisierte Informationen von beiden Seiten des Identifikationsdokument sichtbar, wobei zwei personalisierte Informationen übereinander angeordnet sind.

Aus DE 10 2004 038 542 A1 ist einen Datenträger mit einem Sicherheitselement bekannt, das ein Druckbild und eine das Druckbild zumindest teilweise überlappende Lasermarkierung aufweist. Das Sicherheitselement weist weiter einen das Druckbild zumindest teilweise überlappenden Lasermodifikationsbereich auf, der im Passer zu der Lasermarkierung steht und in dessen Überlappungsbereich mit dem Druckbild das visuelle Erscheinungsbild des Druckbilds durch Einwirkung eines Laserstrahls modifiziert ist.

Aus DE 10 2007 030 219 A1 ist ein Sicherheitselement für ein Wertdokument mit einem transparenten Substrat bekannt, auf dessen erster Oberfläche mindestens ein erstes Sicherheitsmerkmal und auf dessen zweiter gegenüberliegenden Oberfläche mindestens ein zweites Sicherheitsmerkmal angeordnet ist. Das erste Sicherheitsmerkmal weist voneinander beabstandete opake Mustergrundelemente auf, die in Form eines Rasters angeordnet sind. Auf wenigstens ein Teil der Mustergrundelemente sind auf der von dem transparenten Substrat abgewandten Seite erste Informationselemente angeordnet, die zu den Mustergrundelementen farblich kontrastieren. Das zweite Sicherheitsmerkmal weist zweite Informationselemente auf, die überlappend zu den Mustergrundelementen angeordnet sind und über mindestens eine Seite des jeweiligen Mustergrundelementes herausragen, wobei auch die zweiten Informationselemente zu den Mustergrundelementen farblich kontrastieren. Die Mustergrundelemente, die ersten Informationselemente und die zweiten Informationselemente können beispielsweise durch einen Laser entfernt werden, wobei sich durch die entfernten Bereiche für einen Betrachter beispielsweise ein Buchstabe ergibt.

Der Erfindung liegt deshalb die Aufgabe zugrunde, ein gattungsgemäßes Verfahren zur Herstellung eines Wertdokuments derart weiterzubilden, dass die Nachteile des Standes der Technik behoben und der Schutz gegenüber Fälschungen weiter erhöht wird.

Diese Aufgabe wird durch die Merkmale der unabhängigen Ansprüche gelöst.

Erfindungsgemäß wird zunächst ein transluzentes Substrat zur Verfügung gestellt, das eine Vorderseite und eine Rückseite aufweist. Anschließend wird auf die Vorderseite des Substrats eine erste Information und auf die Rückseite des Substrats eine zweite Information aufgebracht, wobei die zweite Information im Passer zu der ersten Information angeordnet wird. Anschließend wird mindestens eine dritte Information auf die Vorderseite und/oder Rückseite des Substrats aufgebracht, wobei die mindestens eine dritte Information mindestens teilweise über der ersten Information und/ oder zweiten Information angeordnet wird. Im letzten erfindungsgemäßen Verfahrensschritt wird ein Passer zwischen der mindestens einen dritten Information und der ersten Information und/ oder zweiten Information hergestellt.

Bei dem mit dem erfindungsgemäßen Verfahren hergestellten Wertdokument ist somit auf der Vorderseite und/ oder Rückseite des Substrats mindestens eine dritte Information angeordnet, welche mindestens teilweise zu der ersten Information und/ oder zweiten Information überlappend angeordnet ist, wobei die mindestens eine dritte Information im Passer zu der ersten Information und/ oder zweiten Information angeordnet ist.

Einer der Grundgedanken der Erfindung liegt hierbei darin, dass an sich nicht im Passer applizierbare Beschichtungen im Passer zueinander gebracht werden.

Als Passer oder Register im Sinne dieser Erfindung wird die Lagegenauigkeit von Druckbildern oder anderer Elemente zueinander auf Vorder- und/ oder Rückseite eines Substrats bezeichnet. Beispielsweise stören bei Teilen von Druckbildern, die sich in Durchsicht zu einem Gesamtdruckbild ergänzen, bereits geringe Abweichungen von weniger als 0,1 mm zwischen den jeweiligen Druckbildern den visuellen Eindruck in Durchsicht erheblich. Die DIN 16500-2: 1987-01 definiert als Passer die Genauigkeit in der Drucktechnik, mit der die vorgesehene Wiedergabegüte der zu reproduzierenden Details erreicht bzw. eingehalten wird.

Durchsicht liegt vor, wenn die Beleuchtung des Substrats von der einen Seite und die Betrachtung von der anderen Seite erfolgt. Aufsicht liegt vor, wenn die Beleuchtung und Betrachtung von derselben Seite des Substrats aus erfolgt.

Transluzenz im Sinne dieser Erfindung bedeutet, dass ein Objekt, wie beispielsweise das Substrat, auftreffendes Licht nur zu einem bestimmten Anteil hindurchtreten lässt. Trifft Licht auf eine Seite des Objekts auf, wird ein bestimmter Anteil des Lichtes bis zu der anderen Seite des Objekts hindurchgelassen und tritt dort wieder aus. Je größer der prozentuale Anteil des hindurchtretenden Lichtes bezogen auf das auftreffende Licht ist, desto transluzenter ist das Objekt.

Ein transluzentes Objekt ist im Sinne dieser Erfindung jedoch weder transparent noch opak. Ein Objekt wird hierbei als transparent bezeichnet, wenn der prozentuale Anteil des durch das Objekt hindurchtretenden Lichts in Bezug auf das auf das Objekt auftreffende Licht bei mindestens 90 % liegt, d.h. das Objekt lässt das auftreffende Licht wie bei einem Fenster oder einer Öffnung nahezu ungeschwächt hindurchtreten. Ein Objekt hingegen, das weniger als 10 % und bevorzugt etwa 0 % des auftreffenden Lichtes hindurchtreten lässt, d.h. bei dem der Anteil des hindurchtretenden Lichtes bezogen auf das auftreffende Licht gering oder nahe oder gleich null ist, wird als opak oder als nicht lichtdurchlässig bezeichnet.

Das Substrat kann als einlagiges oder mehrlagiges Sicherheitspapier ausgeführt sein. Mehrlagiges Sicherheitspapier enthält zumindest eine Lage aus Papier. Die weiteren Lagen können ebenfalls aus Papier, aber auch aus anderen Materialien, beispielsweise durch Kunststofffolien, gebildet sein. Das Sicherheitspapier besteht besonders bevorzugt aus Baumwollfasern, wie es beispielsweise für Banknoten verwendet wird.

Bevorzugt kann das Substrat auch aus Papier aus anderen natürlichen Fasern, ebenso bevorzugt aus Synthesefasern oder einer Mischung aus natürlichen und synthetischen Fasern bestehen. Weiterhin bevorzugt besteht das Substrat aus einer Kombination aus mindestens zwei übereinander angeordneten und miteinander verbundenen unterschiedlichen Substraten, einem sogenannten Hybrid, beispielsweise einer Kombination Kunststofffolie-Papier-Kunststofffolie, d.h. ein Substrat aus Papier wird auf jeder seiner beiden Seiten durch eine Kunststofffolie bedeckt, oder Papier-Kunststofffolie-Papier, d.h. ein Substrat aus einer Kunststofffolie wird auf jeder seiner beiden Seiten durch ein Substrat aus Papier bedeckt.

Angaben zum Gewicht des verwendeten Substrats (unbedruckt und unbeschichtet) sind beispielsweise in der Schrift DE 102 43 653 A9 angegeben, deren Ausführungen diesbezüglich vollumfänglich in diese Anmeldung aufgenommen werden. Die Schrift DE 102 43 653 A9 führt insbesondere aus, dass die Papierschicht üblicherweise ein Gewicht von 50 g/m² bis 100 g/m² aufweist, vorzugsweise von 80 g/m² bis 95 g/m². Selbstverständlich kann je nach Anwendung jedes geeignete Gewicht eingesetzt werden.

Wertdokumente, in denen ein derartiges Substrat bzw. Sicherheitspapier verwendet werden kann, sind insbesondere Banknoten, Aktien, Anleihen, Urkunden, Gutscheine, Schecks, hochwertige Eintrittskarten, aber auch andere fälschungsgefährdete Papiere, wie Pässe und sonstige Ausweisdokumente, sowie Karten, wie beispielsweise Kredit- oder Debitkarten, deren Kartenkörper mindestens eine Lage eines Sicherheitspapiers aufweist, und auch Produktsicherungselemente, wie Etiketten, Siegel, Verpackungen und dergleichen.

Die vereinfachte Benennung Wertdokument schließt alle oben genannten Materialien, Dokumente und Produktsicherungsmittel ein.

Die Begriffe "Vorderseite" oder "Rückseite" des Substrats oder Wertdokuments sind relative Begriffe, die auch als "die eine" und "die gegenüberliegende" Seite bezeichnet werden können und die den überwiegenden Anteil der Gesamtoberfläche des Substrats oder Wertdokuments bilden. Ausdrücklich nicht umfasst mit diesen Begriffen sind die Seitenflächen eines Substrats oder Wertdokuments, die bei einer Dicke eines Substrats oder Wertdokuments, die bei Kartenkörpern nur etwa einen Millimeter oder bei Banknoten nur Bruchteile eines Millimeters beträgt, verschwindend gering sind und üblicherweise nicht mit Sicherheitselementen oder Beschichtungen versehen werden bzw. werden können. Insbesondere können mit den Seitenflächen auch keine Durchsichtseffekte erzielt werden.

Eine Information im Sinne dieser Erfindung ist eine musterförmig gestaltete und visuell wahrnehmbare Beschichtung. Diese kann beispielsweise eine graphische Abbildung, ein Bild, eine Zahl, ein Buchstabe, ein Text oder sonstige Zeichen bilden. Besonders bevorzugt besteht die Information dabei aus positiven oder/und negativen Motiven. Bei einem positiven Motiv wird hierbei ein Motivelement selbst auf das Substrat aufgebracht, wohingegen bei einem negativen Motiv der das Motivelement umgebende Bereich auf das Substrat aufgebracht wird. Ein positives Motiv ist beispielsweise ein in dunkler Farbe auf das helle Substrat aufgedruckter Buchstabe. Ein negatives Motiv ist beispielsweise eine in dunkler Farbe auf das Substrat aufgebrachte Fläche, die innerhalb der Fläche einen unbedruckten Bereich in Form eines Buchstabens aufweist.

Mit Hilfe der Erfindung ergibt sich besonders vorteilhaft ein Wertdokument, das in Aufsicht auf der Vorderseite ein erstes Motiv, das aus der ersten und der dritten Information gebildet wird, und auf der Rückseite ein zweites Motiv, das aus der zweiten und gegebenenfalls dritten Information gebildet wird, sowie in Durchsicht ein drittes Motiv zeigt, wobei sich das dritte Motiv durch Überlagerung des ersten und des zweiten Motivs ergibt.

Gemäß einer besonders bevorzugten Ausführungsform besteht die Beschichtung aus einer Druckfarbe, die mittels einem aus dem Stand der Technik bekannten Druckverfahren auf das Substrat aufgedruckt wird.

Gemäß einer ersten erfindungsgemäßen Ausführungsform wird im letzten Verfahrensschritt des erfindungsgemäßen Verfahrens die dritte Information von der ersten Information und/ oder zweiten Information mindestens teilweise abgestoßen und lagert sich mindestens teilweise außerhalb der ersten Information und/oder zweiten Information an. Gemäß einer zweiten, alternativen erfindungsgemäßen Ausführungsform wird im letzten Verfahrensschritt des erfindungsgemäßen Verfahrens die dritte Information von dem Bereich außerhalb der ersten Information und/oder zweiten Information mindestens teilweise abgestoßen und lagert sich mindestens teilweise innerhalb der ersten Information und/ oder zweiten Information an. Derartige Abstoßungs- und Anlagerungsprozesse sind beispielsweise aus den Druckschriften WO 03/029019 A1, WO 2009/083146 A2 und WO 2010/057995 A1 bekannt.

Gemäß einer alternativen erfindungsgemäßen Ausführungsform wird im letzten Verfahrensschritt des erfindungsgemäßen Verfahrens die erste Information oder zweite Information in den Bereichen, in denen sie von der dritten Information überdeckt wird, mindestens teilweise von einem Laserstrahl abgetragen. Der von dem Laserstrahl abgetragene Bereich der ersten Information oder zweiten Information trägt hierbei die über ihm angeordnete dritte Information mit ab. Dies bedeutet, dass bei dieser Ausführungsform die erste oder zweite Information laserablatierbar und die dritte Information für den Laserstrahl transparent und nicht laserablatierbar ist. Der Laserstrahl tritt somit durch die dritte Information hindurch und trägt die unter ihr angeordnete erste oder zweite Information ab. Die vom Laserstrahl abgetragenen und beschleunigten Partikel der ersten oder zweiten Information brechen die darüber angeordneten Partikel der dritten Information auf und reißen sie mit, die daneben befindlichen Partikel der dritten Information hingegen werden nicht abgetragen und verbleiben auf dem Substrat.

Ein Aufdruck auf das Substrat, der erste Information und der zweite Information enthält, erfolgt erfindungsgemäß im Supersimultandruck, bei dem Vorder- und Rückseite gleichzeitig bedruckt werden. Hierbei werden in einem Druckvorgang gleichzeitig die Vorder- und Rückseite des Substrates bedruckt, wodurch ein Passer zwischen den aufgebrachten Druckbildern erzielt wird.

Gemäß einem Ausführungsbeispiel offenbart sich die Passerung für einen Betrachter in Durchsicht. Hierbei ist die Passerung als zwei oder mehr sich ergänzende, komplementierende oder/und überlappende Informationen von Vorder- zu Rückseite zu erkennen. Bevorzugt ergänzen sich dabei in Durchsicht die Informationen auf der Vorder- und der Rückseite zu einer weiteren Information.

Gemäß einem weiteren Ausführungsbeispiel ist mindestens eine der Informationen auf dem Wertdokument mittels eines Sensors einer Bearbeitungsmaschine detektierbar. Besonders bevorzugt wird mit diesem Sensor die Passerung der Vorder- zu der Rückseiteninformation geprüft.

Sowohl für die visuelle als auch für die maschinelle Prüfung des Wertdokuments können die Informationen zusätzliche Merkmale, wie beispielsweise lumineszierende (Fluoreszenz, Phosphoreszenz, Upconversion bzw. Antistokes), IR- oder UV-absorbierende oder emittierende, magnetische, thermochrome oder/und photochrome Zusatzstoffe enthalten.

Die Benetzungsstörung lässt sich unterteilen in zwei Fälle:
- Fall A:: eine Farbabstoßung, die dazu führt, dass es in dem Teilbereich mit farbabstoßender, hydrophober Beschichtung wegen einer höheren Gesamt-Oberflächenspannung zu keiner Farbübertragung mit einer hydrophilen Farbe kommt,
- Fall B:: eine Farbabstoßung, die dazu führt, dass es in dem Teilbereich mit der farbabstoßenden, hydrophoben Beschichtung zu einer Entnetzung mit einer nachfolgend aufgetragenen hydrophilen Farbe kommt.

Fall A setzt insbesondere einen Applikationsprozess voraus, der auf einem Spaltprozess beruht. Die Farbe wird entweder direkt von einer planen oder zylindrischen Druckform oder indirekt, beispielsweise mittels Übertragungswalze von der Druckform, auf das Substrat übertragen. Hierbei wird eine Teilschicht auf das Substrat übertragen und verbleibt eine zweite Teilschicht auf der Übertragungswalze oder der Druckform. In dem Teilbereich mit einer farbabstoßenden Beschichtung findet somit keine Farbspaltung statt und die Farbe verbleibt vollständig oder teilweise auf der Übertragungswalze oder der Druckform. Die Adhäsion auf dem Teilbereich der farbabstoßenden Beschichtung muss dabei geringer sein als die Kohäsionskräfte der Farbe oder des Beschichtungsmittels.

Druckprozesse, bei denen die Farbübertragung auf Spaltprozessen beruhen, sind der Offsetdruck, der Hochdruck, der indirekte Hochdruck, der wasserlose Offsetdruck (auch Toray-Verfahren genannt), der Flexodruck und der Tiefdruck.

Bei dem wasserlosen Offsetdruck liegt die Oberflächenspannung der farbabstoßenden Beschichtung unter 20 mN/m. Die Farbe selbst ist in der Regel hochviskos und mittelkleberig. Der Prozess funktioniert bei hohen Druckgeschwindigkeiten und einem Schichtdickenbereich (bezogen auf die auf das Substrat übertragene Farbe) bis 2 µm. Bei höheren Schichtdicken kann es zum Tonen kommen.

Der Fall B trifft auf alle nicht auf einem Spaltprozess beruhenden Applikationsverfahren zu. Dazu gehören der Ink-Jet-Druck und Siebdruck. Die Farbe wird in beiden Fällen immer komplett auf das Substrat übertragen, unabhängig von der Substratqualität.

In Abhängigkeit der Oberflächenspannung des Substrates, der Oberflächenspannung der übertragenen Farbe oder des Beschichtungsmittels, der Rheologie, der physikalischen Trocknung, der Saugfähigkeit der Substrates, der Glätte der Substrate (je glatter desto besser) und der Trocknungszeit, kommt es zu einer mehr oder weniger deutlich sichtbaren Entnetzung der übertragenen Farbe bzw. des Beschichtungsmittels vom Substrat im Bereich der farbabstoßenden Beschichtung. Die Farbe zieht sich dabei zu einer Vielzahl an Tropfen zusammen und/ oder bildet netzförmige Strukturen aus. Beispielsweise ergeben sich bei einer Trocknung der Siebdruckfarbe innerhalb weniger Sekunden nach der Applikation wenige Fehlstellen, beispielsweise ca. 13 % unbenetzte bzw. entnetzte Fehlstellen. Eine Trocknung der Siebdruckfarbe nach 4 Minuten nach der Applikation führt zur Ausbildung netzartiger Strukturen der Siebdruckfarbe mit wenigen Fehlstellen. Eine Trocknung der Siebdruckfarbe nach 10 Minuten nach Applikation führt zu Ausbildung von tropfenartigen Strukturen mit ca. 75 % entnetzten Fehlstellen.

Der Fall B kann auch bei Druckprozessen auftreten, welche auf einem Spaltprozess beruhen und bei denen niedrig viskose Farben eingesetzt werden. Dies ist beispielsweise bei Siebdruck, Flexodruck und Tiefdruck der Fall. In diesen Fällen kann auch eine Kombination aus Fall A und B auftreten.

Im Fall B bzw. der Kombination aus A und B ist es vorteilhaft, die farbabstoßende Beschichtung in kleinen Strukturen zu drucken, beispielsweise in einem Raster angeordnete Punkte oder Linien, da hierbei die Entnetzung kontrolliert motivbezogen funktioniert.

Besonders bevorzugt ist die Differenz zwischen der Oberflächenspannung der farbabstoßenden hydrophoben und der hydrophilen Farbe möglichst groß. Je geringer hierbei die Schichtdicke ist, desto zuverlässiger erfolgt der farbstoßende Effekt.

Die Hydrophobierung einer bestehenden oxidativ trocknenden Offsetfarbe kann beispielsweise mit einem Zusatz aus einer 1 %igen bis 3 %igen Emulsion eines hochmolekularen Polydimethylsiloxans oder Lösung eines aminofunktionellen Polysiloxans erfolgen. Als Beispiel für kommerzielle erhältliche Hydrophobierungszusätze, die zur Beimischung in einer Offsetfarbe geeignet sind, sind Tego Glide 482 und Phobe 1500N von der Fa. Evonik zu nennen.

Alternativ kann auch eine Farbe bestehend aus einem UV-vernetzenden Silicon oder einem UV-vernetzenden Silicon und/ oder einem UV-vernetzenden Fluoropolymer eingesetzt werden. Insbesondere die Verwendung eines UV-vernetzenden Fluoropolymers erlaubt nochmals eine deutliche Reduzierung der Oberflächenspannung.

Auch eine Kombination der farbabstoßenden Schicht mit einer darauf optimierten Zifferndruckfarbe und/oder Phosphorblock ist möglich. Beide Drucke erfolgen in der Regel als abschließender Druckschritt, so dass sich eine perfekte Passerung ergibt. Bei einem Zifferndruck eignet sich beispielsweise ein Linienuntergrunddruck, so dass die Ziffer nicht zu stark segmentiert wird und damit die Lesbarkeit nicht zu stark eingeschränkt wird.

Gemäß einem Ausführungsbeispiel enthält die farbabstoßende Schicht Substanzen, die nach einer Aktivierung, beispielsweise mittels Heißluft, durch die Druckfarbe hindurch an die Oberfläche migrieren und/ oder verdampfen und somit die Benetzung bzw. Farbannahme einer zweiten Schicht beeinträchtigen. Vorteil dieser Methode ist, dass die oberflächenaktiven Substanzen direkt vor dem zweiten Druckschritt aufgetragen werden können oder bei der Härtung dieser Schicht verwendet werden können. Eine solche entweichende Flüssigkeit ist bevorzugt eine hydrophobe Flüssigkeit, wie ein Mineralöl. Der Siedebereich dieses Mineralöls liegt bevorzugt zwischen 180°C bis 350°C.

Es versteht sich, dass die vorstehend genannten und die nachfolgend noch zu erläuternden Merkmale nicht nur in den angegebenen Kombinationen, sondern auch in anderen Kombinationen einsetzbar sind, ohne den Rahmen der vorliegenden Erfindung zu verlassen, soweit dies von dem Schutzumfang der Ansprüche erfasst ist.

Anhand der nachfolgenden Ausführungsbeispiele und der ergänzenden Figuren werden die Vorteile der Erfindung erläutert. Die Ausführungsbeispiele stellen bevorzugte Ausführungsformen dar, auf die jedoch die Erfindung in keinerlei Weise beschränkt sein soll. Des Weiteren sind die Darstellungen in den Figuren des besseren Verständnisses wegen stark schematisiert und spiegeln nicht die realen Gegebenheiten wieder. Insbesondere entsprechen die in den Figuren gezeigten Proportionen nicht den in der Realität vorliegenden Verhältnissen und dienen ausschließlich zur Verbesserung der Anschaulichkeit. Des Weiteren sind die in den folgenden Ausführungsbeispielen beschriebenen Ausführungsformen der besseren Verständlichkeit wegen auf die wesentlichen Kerninformationen reduziert. Bei der praktischen Umsetzung können wesentlich komplexere Muster oder Bilder zur Anwendung kommen.

Im Einzelnen zeigen schematisch:
- Fig. 1: ein mit einem erfindungsgemäßen Verfahren hergestelltes Wert-dokument mit einer beidseitig ausgeführten Abstoßung der dritten Information von der ersten und zweiten Information, und hierbei in Fig. 1a im Querschnitt in der Seitenansicht, in Fig. 1b in Aufsicht auf die Vorderseite, in Fig. 1c in Aufsicht auf die Rückseite und in Fig. 1d in Durchsicht von der Vorderseite,
- Fig. 2: einen mit einem erfindungsgemäßen Verfahren hergestelltes Wertdokument, das auf der ersten Seite mit einer Offsetfarbe bedruckt wurde, die visuell nicht bzw. nur gering sichtbar ist und mittels Laser stimulierbar bzw. ablatierbar ist, und hierbei in Fig. 2a im Querschnitt in der Seitenansicht, in Fig. 2b in Aufsicht auf die Vorderseite vor der Laserung und in Fig. 2c nach der Laserung, in Fig. 2d in Aufsicht auf die Rückseite und in Fig. 2e in Durchsicht von der Vorderseite,
- Fig. 3: ein mit einem erfindungsgemäßen Verfahren hergestelltes Wert-dokument mit einer einseitig ausgeführten Abstoßung der dritten Information von der ersten oder zweiten Information und hierbei in Fig. 3a im Querschnitt in der Seitenansicht, in Fig. 3b in Aufsicht auf die Vorderseite, in Fig. 3c in Aufsicht auf die Rückseite und in Fig. 3d in Durchsicht von der Vorderseite.

Fig. 1 zeigt in Fig. 1a in Seitenansicht ein Wertdokument 1, beispielsweise eine Banknote, mit einem Substrat 2 mit einer Vorderseite 3 und einer Rückseite 4. Auf die Vorderseite 3 wird in einem ersten Verfahrensschritt eine erste Information 5 und auf die Rückseite 4 eine zweite Information 6 aufgebracht. Die beiden Informationen 5 und 6 bestehen jeweils aus einer aufgedruckten Offsetfarbe, die visuell nicht oder nur gering erkennbar ist und das Substrat 2 an dieser Stelle stark hydrophobiert. Die Offsetfarben der beiden Informationen 5 und 6 werden jeweils in der geometrischen Form zweier Rechtecke 5.1 und 5.2 bzw. 6.1 und 6.2 auf das Substrat 2 aufgebracht, wie sie in Aufsicht in Fig. 1b von der Vorderseite und in Fig. 1c von der Rückseite mit weiß gestrichelten Linien dargestellt sind.

Anschließend wird in einem zweiten Verfahrensschritt auf die Vorderseite 3 die dritte Information 7 und in einem dritten Verfahrensschritt auf die Rückseite 4 die dritte Information 8 aufgebracht. Die beiden dritten Informationen 7 und 8 werden jeweils in der geometrischen Form eines Rechtecks auf das Substrat 2 aufgebracht und überdecken die beiden Informationen 5 und 6 jeweils mindestens teilweise, wie in Aufsicht in Fig. 1b von der Vorderseite und in Fig. 1c von der Rückseite dargestellt.

Die beiden dritten Informationen 7 und 8 bestehen jeweils aus einer deckenden Effektfarbe, die von der hydrophoben Oberfläche der Informationen 5 und 6 abgestoßen werden, so dass die Teile der deckenden Effektfarbe, die im ersten Verfahrensschritt auch auf den Informationen 5 und 6 aufgedruckt wurden von diesen abgestoßen werden und sich außerhalb der ersten 5 und zweiten Information 6 anlagern. Das ursprünglich rechteckförmige Muster der beiden dritten Informationen 7 und 8 ändert sich somit in das in Fig. 1b bzw. Fig. 1c dargestellte Muster.

In einer weiteren Ausführungsform werden die Effektfarben im Bereich 5 und 6 derart abgestoßen, dass es nur zu einer Fläche mit einer unregelmäßigen Anzahl von Tröpfchenbildung in diesem Bereich kommt.

Die zweite Information 6 ist erfindungsgemäß im Passer zur ersten Information 5 aufgebracht, wobei die beiden Rechtecke 5.1 und 6.1 so angeordnet sind, dass sie sich in Durchsicht zu einem durchgehenden Rechteck ergänzen und an den aneinandergrenzenden Enden überlappen. Die beiden Rechtecke 5.2 und 6.2 sind so angeordnet, dass sich in Durchsicht zu einem unterbrochenen Rechteck ergänzen, wobei ihre inneren Enden einen gewissen Überlapp zueinander aufweisen.

Die im zweiten und dritten Verfahrensschritt aufgedruckten dritten Informationen 7 und 8 sind nicht passerhaltig zueinander und auch nicht passerhaltig zur ersten und zweiten Information 5 und 6 angeordnet, können also in ihrer Position zueinander und zur ersten und zweiten Information 5 und 6 von Banknote zu Banknote abweichen. Die Bereiche, in denen sie von den Rechtecken 5.1, 5.2, 6.1 und 6.2 abgestoßen werden, sind jedoch quasi "automatisch" im Passer zueinander angeordnet, da die Rechtecke 5.1, 5.2, 6.1 und 6.2 zueinander im Passer angeordnet sind.

In Durchsicht ergibt sich somit für einen Betrachter das in Fig. 1d dargestellte Bild aus einem dunklen bzw. schwarzen Rechteck, das durch die Überlagerung aus den beiden deckenden Effektfarben der Vorder- und Rückseite gebildet wird, die insgesamt opak sind und durch die Licht somit kaum bzw. nicht hindurchtreten kann. Das dunkle Rechteck ist im oberen Bereich unterbrochen durch einen grauen, einen hellen und einen grauen rechteckförmigen Bereich, die durch die Überlagerung der beiden Rechtecke 5.1 und 6.1 gebildet werden, und im unteren Bereich durch zwei aneinandergrenzende graue rechteckförmige Bereiche, die durch die Rechtecke 5.2 und 6.2 gebildet werden.

Der helle Bereich ergibt sich durch die Überlappung der beiden Rechtecke 5.1 und 6.1, da sich hier sowohl auf der Vorder- als auch auf der Rückseite keine Beschichtung durch die Information 7 und 8 befindet. In diesem Bereich ist auf der Vorder- und Rückseite die Oberfläche des Substrats zu sehen und hat das Wertdokument 1 damit die gleiche oder nahezu gleiche Transluzenz wie das Substrat 2.

In den grauen Bereichen befindet sich jeweils nur auf der Vorder- oder Rückseite die Beschichtung durch die Information 7 oder die Information 8. Damit ist hier in Durchlicht nur eine der deckenden Effektfarben zu sehen, so dass ein gewisser Anteil des Lichtes durch das Wertdokument 1 hindurchtreten kann.

Das in Fig. 2 gezeigte Ausführungsbeispiel entspricht dem in Fig. 1 gezeigten Ausführungsbeispiel, wobei hier auf die Vorderseite 3 des Substrats 2 die erste Information 9 nicht als hydrophobe Beschichtung, sondern als mittels Laser abtragbare Farbe aufgedruckt wird.

Die erste Information 9 wird hierbei im Passer zur zweiten Information 6 und in Form von zwei Rechtecken auf das Substrat 2 aufgedruckt, die in Form und Position den Rechtecken 5.1 und 5.2 aus Fig. 1 entsprechen.

Anschließend wird die dritte Information 7 in Form eines Rechtecks, das dem Rechteck aus Fig. 1 entspricht, über die erste Information 9 gedruckt, wie in Fig. 2b dargestellt. Die Effektfarbe der dritten Information 7 ist hierbei für die Wellenlänge der Laserstrahlung, für die die erste Information 9 empfindlich ist, transparent.

Bei einer Beaufschlagung der Vorderseite mit Laserstrahlung wird somit die erste Information abgetragen. In den Bereichen, in denen die dritte Information 7 die erste Information 9 überlappt, tritt der Laserstrahl durch die dritte Information 7 hindurch, ohne sie zunächst zu beeinflussen, trifft dann auf die erste Information 9 und trägt diese ab. Das abgetragene Material der ersten Information 9 reißt die über ihr liegenden Teile der dritten Information 7 mit weg, so dass die dritte Information 7 die in Fig. 2c gezeigte geometrische Form annimmt.

Somit ergibt sich für einen Betrachter in Durchsicht ein Bild, wie es in Fig. 2e zu sehen ist und dem aus Fig. 1d entspricht.

Bei dem in Fig. 3 gezeigten Ausführungsbeispiel entspricht lediglich der Aufbau auf der Rückseite 4 des Substrats 2 dem Aufbau aus Fig. 1. Auf die Vorderseite wird eine erste Information 10 im Passer zur zweiten Information aufgedruckt, die aus einer visuell erkennbaren Offsetfarbe besteht. Die Information 10 weist bereits die geometrische Form auf, die in Fig. 3b dargestellt ist und die derjenigen aus Fig. 1b entspricht.

Somit ergibt sich für einen Betrachter in Durchsicht ein Bild, wie es in Fig. 3d zu sehen ist und demjenigen aus Fig. 1d entspricht.

Selbstverständlich können alle der oben genannten Ausführungsformen der Fig. 1 bis 3 und alle Ausführungsbeispiele miteinander kombiniert werden, wobei eine Ausführungsform auf der Vorderseite mit jeder beliebigen Ausführungsform auf der Rückseite kombiniert wird, soweit dies vom Schutzbereich der Ansprüche abgedeckt ist.

## Patentansprüche

1. Verfahren zur Herstellung eines Wertdokuments (1) mit den folgenden Verfahrensschritten:
(1.1) zur Verfügung Stellen eines transluzenten Substrats (2), das eine Vorderseite (3) und eine Rückseite (4) aufweist,
(1.2) Aufbringen einer ersten Information (5) auf die Vorderseite (3) des Substrats (2),
(1.3) Aufbringen einer zweiten Information (6) auf die Rückseite (4) des Substrats (2) im Supersimultandruck mit und im Passer zu der ersten Information (5),
(1.4) Aufbringen mindestens einer dritten Information (7, 8) auf die Vorderseite (3) und/ oder Rückseite (4) des Substrats (2), wobei die mindestens eine dritte Information (7, 8) mindestens teilweise über der ersten Information (5) und/ oder zweiten Information (6) angeordnet wird und
(1.5) Herstellen eines Passers zwischen der mindestens einen dritten Information (7, 8) und der ersten Information (5) und/ oder zweiten Information (6),
**dadurch gekennzeichnet, dass** die erste und/oder zweite Information aus einer hydrophoben Farbe und die dritte Information aus einer hydrophilen Farbe besteht und für Verfahrensschritt [1.5] die dritte Information (7, 8) von der ersten Information (5) und/ oder zweiten Information (6) mindestens teilweise abgestoßen wird und sich mindestens teilweise außerhalb der ersten Information (5) und/ oder zweiten Information (6) anlagert.

2. Verfahren zur Herstellung eines Wertdokuments (1) mit den folgenden Verfahrensschritten:
(1.1) zur Verfügung Stellen eines transluzenten Substrats (2), das eine Vorderseite (3) und eine Rückseite (4) aufweist,
(1.2) Aufbringen einer ersten Information (5) auf die Vorderseite (3) des Substrats (2),
(1.3) Aufbringen einer zweiten Information (6) auf die Rückseite (4) des Substrats (2) im Supersimultandruck mit und im Passer zu der ersten Information (5),
(1.4) Aufbringen mindestens einer dritten Information (7, 8) auf die Vorderseite (3) und/ oder Rückseite (4) des Substrats (2), wobei die mindestens eine dritte Information (7, 8) mindestens teilweise über der ersten Information (5) und/ oder zweiten Information (6) angeordnet wird und
(1.5) Herstellen eines Passers zwischen der mindestens einen dritten Information (7, 8) und der ersten Information (5) und/ oder zweiten Information (6),
**dadurch gekennzeichnet, dass** der Bereich außerhalb der ersten und/ oder zweiten Information aus einer hydrophoben Farbe und die dritte Information aus einer hydrophilen Farbe besteht und für Verfahrensschritt [1.5] die dritte Information (7, 8) von dem Bereich außerhalb der ersten Information (5) und/ oder zweiten Information (6) mindestens teilweise abgestoßen wird und sich mindestens teilweise innerhalb der ersten Information (5) und/oder zweiten Information (6) anlagert.

3. Verfahren zur Herstellung eines Wertdokuments (1) mit den folgenden Verfahrensschritten:
(1.1) zur Verfügung Stellen eines transluzenten Substrats (2), das eine Vorderseite (3) und eine Rückseite (4) aufweist,
(1.2) Aufbringen einer ersten Information (5) auf die Vorderseite (3) des Substrats (2),
(1.3) Aufbringen einer zweiten Information (6) im Supersimultandruck auf die Rückseite (4) des Substrats (2) mit und im Passer zu der ersten Information (5),
(1.4) Aufbringen mindestens einer dritten Information (7, 8) auf die Vorderseite (3) und/ oder Rückseite (4) des Substrats (2), wobei die mindestens eine dritte Information (7, 8) mindestens teilweise über der ersten Information (5) und/oder zweiten Information (6) angeordnet wird und
(1.5) Herstellen eines Passers zwischen der mindestens einen dritten Information (7, 8) und der ersten Information (5) und/ oder zweiten Information (6),
wobei für Verfahrensschritt [1.5] die eine erste Information (5) oder zweite Information (6) in den Bereichen, in denen sie von der dritten Information (7, 8) überdeckt wird, mindestens teilweise von einem Laserstrahl abgetragen wird und der von dem Laserstrahl abgetragene Bereich der ersten Information (5) oder zweiten Information (6) die über ihm angeordnete dritte Information (7, 8) mit abträgt, wobei die erste oder zweite Information laserablatierbar und die dritte Information für den Laserstrahl transparent und nicht laserablatierbar ist.

## Claims

1. Method for producing a document of value (1) comprising the following method steps:
(1.1) providing a translucent substrate (2), which has a front side (3) and a rear side (4),
(1.2) applying a first item of information (5) to the front side (3) of the substrate (2),
(1.3) applying a second item of information (6) to the rear side (4) of the substrate (2) by supersimultaneous printing with and in register with the first item of information (5),
(1.4) applying at least one third item of information (7, 8) to the front side (3) and/ or rear side (4) of the substrate (2), wherein the at least one third item of information (7, 8) is arranged at least partially over the first item of information (5) and/ or second item of information (6) and
(1.5) establishing a register between the at least one third item of information (7, 8) and the first item of information (5) and/or second item of information (6),
**characterized in that** the first and/ or second item of information consists of a hydrophobic ink and the third item of information consists of a hydrophilic ink and, for method step [1.5], the third item of information (7, 8) is at least partially repelled by the first item of information (5) and/ or second item of information (6) and is at least partially adsorbed outside the first item of information (5) and/ or second item of information (6).

2. Method for producing a document of value (1) comprising the following method steps:
(1.1) providing a translucent substrate (2), which has a front side (3) and a rear side (4),
(1.2) applying a first item of information (5) to the front side (3) of the substrate (2),
(1.3) applying a second item of information (6) to the rear side (4) of the substrate (2) by supersimultaneous printing with and in register with the first item of information (5),
(1.4) applying at least one third item of information (7, 8) to the front side (3) and/ or rear side (4) of the substrate (2), wherein the at least one third item of information (7, 8) is arranged at least partially over the first item of information (5) and/ or second item of information (6) and
(1.5) establishing a register between the at least one third item of information (7, 8) and the first item of information (5) and/or second item of information (6),
**characterized in that** the region outside the first and/or second item of information consists of a hydrophobic ink and the third item of information consists of a hydrophilic ink and, for method step [1.5], the third item of information (7, 8) is at least partially repelled by the region outside the first item of information (5) and/or second item of information (6) and is at least partially adsorbed inside the first item of information (5) and/or second item of information (6).

3. Method for producing a document of value (1) comprising the following method steps:
(1.1) providing a translucent substrate (2), which has a front side (3) and a rear side (4),
(1.2) applying a first item of information (5) to the front side (3) of the substrate (2),
(1.3) applying a second item of information (6) to the rear side (4) of the substrate (2) by supersimultaneous printing with and in register with the first item of information (5),
(1.4) applying at least one third item of information (7, 8) to the front side (3) and/ or rear side (4) of the substrate (2), wherein the at least one third item of information (7, 8) is arranged at least partially over the first item of information (5) and/ or second item of information (6) and
(1.5) establishing a register between the at least one third item of information (7, 8) and the first item of information (5) and/or second item of information (6),
wherein, for method step [1.5], the one first item of information (5) or second item of information (6) in the regions in which they are covered by the third item of information (7, 8) is at least partially removed by a laser beam and the region of the first item of information (5) or second item of information (6) removed by the laser beam removes with it the third item of information (7, 8) arranged over it, wherein the first or second item of information can be laser-ablated and the third item of information is transparent to the laser beam and cannot be laser-ablated.

## Revendications

1. Procédé de production d'un document de valeur (1), ledit procédé comprenant les étapes suivantes :
(1.1) fournir un substrat translucide (2) qui comporte une face avant (3) et une face arrière (4),
(1.2) appliquer une première information (5) sur la face avant (3) du substrat (2),
(1.3) appliquer une deuxième information (6) sur la face arrière (4) du substrat (2) en impression super-simultanée et en concordance avec la première information (5),
(1.4) appliquer au moins une troisième information (7, 8) sur la face avant (3) et/ ou la face arrière (4) du substrat (2), l'au moins une troisième information (7, 8) étant disposée au moins partiellement au-dessus de la première information (5) et/ ou de la deuxième information (6),
(1.5) établir une concordance entre l'au moins une troisième information (7, 8) et la première information (5) et/ou la deuxième information (6),
**caractérisé en ce que** la première et/ou la deuxième information comprend une couleur hydrophobe et la troisième information comprend une couleur hydrophile et pour l'étape de procédé [1.5] la troisième information (7, 8) est au moins partiellement refoulée par la première information (5) et/ou la deuxième information (6) et s'accumule au moins partiellement à l'extérieur de la première information (5) et/ou de la deuxième information (6).

2. Procédé de production d'un document de valeur (1), le procédé comprenant les étapes suivantes :
(1.1) fournir un substrat translucide (2) qui comporte une face avant (3) et une face arrière (4),
(1.2) appliquer une première information (5) sur la face avant (3) du substrat (2),
(1.3) appliquer une deuxième information (6) sur la face arrière (4) du substrat (2) en impression super-simultanée et en concordance avec la première information (5),
(1.4) appliquer au moins une troisième information (7, 8) sur la face avant (3) et/ ou la face arrière (4) du substrat (2), l'au moins une troisième information (7, 8) étant disposé au moins partiellement au-dessus de la première information (5) et/ ou de la deuxième information (6),
(1.5) établir une concordance entre l'au moins une troisième information (7, 8) et la première information (5) et/ ou la deuxième information (6),
**caractérisé en ce que** la région située à l'extérieur de la première et/ou de la deuxième information comprend une couleur hydrophobe et la troisième information comprend une couleur hydrophile et pour l'étape de procédé [1.5] la troisième information (7, 8) de la région située à l'extérieur de la première information (5) et/ ou la deuxième information (6) est au moins partiellement refoulée et s'accumule au moins partiellement dans la première information (5) et/ ou la deuxième information (6).

3. Procédé de production d'un document de valeur (1), le procédé comprenant les étapes suivantes :
(1.1) fournir un substrat translucide (2) qui comporte une face avant (3) et une face arrière (4),
(1.2) appliquer une première information (5) sur la face avant (3) du substrat (2),
(1.3) appliquer une deuxième information (6) sur la face arrière (4) du substrat (2) en impression super-simultanée et en concordance avec la première information (5),
(1.4) appliquer au moins une troisième information (7, 8) sur la face avant (3) et/ ou la face arrière (4) du substrat (2), l'au moins une troisième information (7, 8) étant disposée au moins partiellement au-dessus de la première information (5) et/ ou de la deuxième information (6),
(1.5) établir une concordance entre l'au moins une troisième information (7, 8) et la première information (5) et/ou la deuxième information (6),
dans lequel pour l'étape de procédé [1.5] la première information (5) ou la deuxième information (6) est au moins partiellement supprimée par un faisceau laser dans les régions dans lesquelles elle est recouverte par la troisième information (7, 8) et la région, supprimée par le faisceau laser, de la première information (5) ou de la deuxième information (6) supprime également la troisième information (7, 8) disposée au-dessus d'elle, la première ou la deuxième information pouvant être supprimée par laser et la troisième information étant transparente au faisceau laser et ne pouvant pas être supprimée par laser.
